# EUROPÄISCHE PATENTSCHRIFT

(11) **EP 1 121 299 B1**
(45) Veröffentlichungstag und Bekanntmachung des Hinweises auf die Patenterteilung: **10.09.2003**
(21) Anmeldenummer: 99953760.8
(22) Anmeldetag: 08.10.1999
(51) Int. Cl.: B65D 17/34

(54) **TEMPORÄRE AUFPLATZSPERRE IN EINEM BLECHDECKEL**
TEMPORARY BURST STOPPAGE IN A SHEET METAL TOP
SYSTEME ANTI-ECLATEMENT TEMPORAIRE INSTALLE DANS UN COUVERCLE EN TOLE

(30) Priorität: 08.10.1998 DE 19846243
(43) Veröffentlichungstag der Anmeldung: 08.08.2001
(73) Patentinhaber: Schmalbach-Lubeca AG, 40880 Ratingen (DE)
(72) Erfinder: STRUBE, Lutz, D-38162 Cremlingen (DE); HOEFT, Peter, D-38112 Braunschweig (DE)
(74) Vertreter: Leonhard, Frank Reimund, Dipl.-Ing.
(86) Internationale Anmeldenummer: EP9907564
(87) Internationale Veröffentlichungsnummer: WO00021846

(56) Entgegenhaltungen:
- EP-A- 0 313 149
- GB-A- 1 164 179
- US-A- 3 406 866
- US-A- 3 968 899
- US-A- 4 348 464

## Beschreibung

Die Erfindung betrifft einen Deckel aus Metall mit einem Öffnungssystem für im verschlossenen Zustand unter Über- oder Unterdruck stehende Behälter, zum Beispiel Getränkedosen, und ein Verfahren zu seiner Herstellung. Bei solchen Dosen, insbesondere Getränkedosen mit karbonisiertem Inhalt, kann die Dose vor dem Öffnen des Deckels (mittels des Öffnungssystems) unter einem Innendruck von etwa 3,0 bis 5,8 bar stehen, und zwar jeweils abhängig vom Füllgut, vom Füllungsgrad, von der Lagerungstemperatur und der Transportbehandlung. Beim anfänglichen Öffnen eines Öffnungssegments reißt die durch Scherung brechende Kerblinie zum Öffnen des Behälters zuerst nahe der Zug- oder Druckstelle einer Grifflasche ein oder aus. Die Öffnung führt dazu, daß durch eine impulsartige Kräfteeinwirkung des sehr hohen Innendruckes das durch die Kerblinie bestimmte Öffnungssegment des Deckelspiegels unkontrolliert oder schlagartig herausplatzt. Dadurch entsteht eine Verletzungsgefahr für Hände, Gesicht und Augen.

Um bei bekannten Deckeln diese Gefährdung zu verhindern und den impulsartigen Öffnungsvorgang zu kontrollieren, ist in einem vorbestimmten begrenzten Abschnitt der Kerblinie die unter der Kerblinie verbleibende Restwanddicke gegenüber den angrenzenden Bereichen der Kerblinie größer, also weniger geschwächt. Durch entsprechende Auswahl der relativen Lage dieses kurzen Bereiches der Kerblinie relativ zu dem Abschnitt der Kerblinie, an dem der Öffnungsvorgang beginnt, wird erreicht, daß mit dem anfänglichen Einbrechen die Kerblinie zunächst nur bis zu dieser vorbestimmten Blockierstelle laufen kann und dort gestoppt wird, so daß ein Druckausgleich zwischen Behälterinnerem und -äußerem stattfinden kann, worauf gefahrlos der Öffnungsvorgang zu Ende geführt werden kann. Damit wird verhindert, daß das von Hand mittels Grifflasche geöffnete Öffnungssegment durch den hohen Innendruck unkontrolliert aufplatzt oder gar vom Deckel abreißt und herausfliegt bzw. schlagartig aus der Öffnung herausplatzt.

Solche Öffnungssperren sind bei den verschiedenen Arten von Aufreißdeckeln mit Erfolg eingesetzt worden, also sowohl bei solchen Deckeln, bei denen das Aufreißsegment mit der Grifflasche zusammen vollständig vom Deckel gelöst wird, oder bei solchen Deckeln, bei denen die Lasche mit dem Aufreißsegment am Deckel auch nach dem Öffnen verbleibt, wobei das Aufreißsegment zum Beispiel beim Öffnen in das Behälterinnere geschwenkt wird (SOT-Deckel).

Um Verletzungsgefahr zu vermeiden, liegt die bei Getränkedosen übliche Prüfgarantie bei 6,2 bar (90 psi oder 620 kPa) als Minimum. Diese, den anfänglichen Öffnungsvorgang zunächst begrenzende oder blockierende (kurz: sperrende) Kerblinie kann auch bei anderen Behältern, zum Beispiel Niederdruckbehältern eingesetzt werden. Für Tennisballdosen verwendet, schafft sie Aufplatzsperren auch im Druckbereich zwischen 1,5 bar (150 kPa) bis 2,5 bar (250 kPa).

Das bisherige System hat sich in der Praxis bewährt, unterliegt jedoch bei der Fertigung verschiedenen kritischen Problembereichen, die einen hohen Kontrollaufwand erfordern. Durch die erhöhte Restwanddicke in dem Sperrbereich hat ein erhöhter Verschleiß eines die Prägung vornehmenden Ritzmesserkammes Nachteile für die Genauigkeit der Steuerung des weiteren Aufreißvorgangs. Dies kann dazu führen, daß beim weiteren Aufreißen des Öffnungsbereiches nach der temporären Blockade der Trennvorgang nicht (mehr) der Kerblinie exakt folgt. Ein weiteres Problem besteht darin, daß in dem Sperrbereich unkontrollierbare oder zu hohe Aufreißkräfte nötig sind, die bei zu hoher Restwanddicke dazu führen können, daß der Öffnungsvorgang nicht weiter- und zu Ende geführt werden kann. Ist die Restwanddicke dagegen zu klein, kann die Schutzwirkung ausbleiben, da die vorübergehende Blockierung des Öffnungsvorganges nicht oder nicht sicher genug eintritt. Besonders bei einer Anordnung der Ritzlinie so, daß sie spitz zuläuft und zwei Aufplatzsperren benötigt werden, beiderseits einer abgerundeten Spitze, von der auch zwei Kerbliniensegmente ausgehen, hat sich das bisherige Konzept nicht bewährt.

Es ist Aufgabe der Erfindung, mit einfachen Mitteln die aufgezeigten Schwierigkeiten zu vermeiden und eine vielseitiger einsetzbare, temporäre Aufplatzsperre an einem Blechdeckel vorzuschlagen sowie ein Verfahren zu dessen Herstellung zu schaffen.

Zur Lösung sieht die Erfindung einen Deckel aus Metall mit den Merkmalen des Anspruchs 1, 7 oder 14 und ein Verfahren gemäß Anspruch 8 oder 9 vor.

In dem vorbestimmten begrenzten (kurzen) Abschnitt der Kerblinie entspricht die Restwanddicke im wesentlichen der Restwanddicke in den angrenzenden, insbesondere auch übrigem Bereich der Kerblinie und unterscheidet sich von dieser nicht merklich. Die vorübergehende Sperre des Aufreißvorganges wird dadurch erreicht, daß in dem ausgewählten, d. h. vorbestimmten und begrenzten Bereich der Kerblinie das Metallgefüge in dem Bereich der Restwand wesentlich von dem Gefüge in den angrenzenden Bereichen der Kerblinie abweicht.

Nach der Herstellung der Kerblinie wird dieses Metallgefüge verdichtend verändert. Die Verdichtung ist eine Befreiung von eingeprägten Zugspannungen. Während im übrigen Kerblinienbereich seinem Zweck folgend das Metallblech geschwächt wird und Zugspannungen durch Einbringung der Kerblinie unter der Kerblinie sozusagen programmiert werden, die aufgrund des seitlichen Verdrängens des Materials zustande kommen und so ein Aufplatzen begünstigen, wird in dem kurzen Bereich, der zum temporären Sperren für den Zeitpunkt des Druckausgleichs dient, die programmierte Zugspannung gesenkt, bis vollständig kompensiert. Diese Kompensation sorgt für eine Reduzierung der Scherneigung, stärkt also die ohnehin ca. 20% geringere Scherfestigkeit des Metalls gegenüber seiner Zugfestigkeit. Zwar wäre eine Reduzierung der Einprägetiefe im Sperrbereich auch in der Lage, die Schemeigung herabzusetzen, es ist hier aber nur ein theoretisches Optimum zu erzielen, zwischen der Höhe der verbleibenden Restwand - die die Sperre bewirkt - und der Eignung der verbleibenden Restwand zum Abscheren bei einem durch den Benutzer veranlassten Weiterreißen. Es mag sein, daß das Optimum theoretisch ermittelt werden kann, dieses Optimum wird aber im Zuge der Fertigung stetig verändert, hin zu schlechteren Kerblinien, weil der verbleibende Prägekamm oder der Ritzmesserkamm einem Verschleiß unterliegt und die Unterschiede zwischen Prägelinie und reduzierter Prägetiefe entweder nicht mehr genau stimmen oder sich verändern. Die Folge sind ein Ausbrechen der abscherenden Linienführung beim Öffnen aus der Spurführung der Ritzlinie, wenn die temporäre Öffnungssperre zu intensiv war, also die Restwand eine zu hohe Scherkraft benötigte, um aufgetrennt zu werden. Wird dagegen die Restwand zu gering angesetzt, kann sie ihre temporäre Sperrwirkung nicht entfalten, sondern reißt beim impulsartigen Druckentweichen sofort vollständig auf.

Es hat sich überraschend gezeigt, daß diese Gefügestruktur den anfänglichen Öffnungsvorgang zuverlässig an der vorbestimmten Stelle der Kerblinie vorübergehend stoppt, so daß die geforderte und gewünschte Schutzwirkung gegenüber den oben aufgezeigten Gefahren zuverlässig erreicht wird. Auf der anderen Seite hat sich erwiesen, daß das Kerbwerkzeug oder ein entsprechendes Ritzmesser höhere Standzeiten aufweist. Die höheren Standzeiten können auch dadurch begünstigt werden, daß das zusätzliche Prägewerkzeug mit seitlich eingeprägten Linienstücken sich außerhalb der eigentlichen Kerblinie befindet. Die Steuerung des Aufbrechvorgangs wird somit nicht durch das Werkzeug erreicht, das die Kerblinie einbringt, sondern durch ein anderes Werkzeug, das zusätzliche Prägestücke einbringt, die in ihrer Tiefe, Länge und in ihrem Abstand von der eigentlichen Kerblinie besser gesteuert und auch leichter angepasst werden können. So ist es z.B. möglich, dieses gesonderte Werkzeug auszutauschen, die Prägestücke in ihrer Breite, Länge oder in ihrem Abstand von der eigentlichen Kerblinie zu verändern, um unterschiedliche Aufbrechvorgänge zu programmieren und im Deckel vorzugeben. Solcher Art Steuerungen sind bei üblichen Präg-Werkzeugen, die in einem Abschnitt einer reduzierte Höhe des Prägekamms aufweisen, nur dann möglich, wenn das gesamte Werkzeug mit seinem gesamten Prägekamm geändert wird. Das ist wesentlich teurer, wesentlich uneffektiver und wesentlich komplizierter vorzunehmen, als die einfache Steuerung von zwei zusätzlichen Prägesicken links und rechts von der eigentlichen Bahnführung. Es kann dabei sogar die Platzierung oder Positionierung der kurzen Prägestücke beiderseits der Kerblinie verändert werden, um ein verändertes Aufplatzverhalten im anfänglichen Aufbrechvorgang zu ermöglichen und in einem größeren Ausmaß zu erproben und zu einem Optimum zu führen, als das mit einer Vielzahl von spezifisch hergestellten Prägewerkzeugen der Fall ist.

Durch das Einprägen von Quetschlinienstücken beiderseits der Kerblinie wird die eigentliche Kerblinie zum Aufreißen in ihrer Breite reduziert. Die diese Breite bestimmenden Wände links und rechts der eingeprägten Kerbe mit dem unten liegenden Boden verändern sich nach dem zweiten Eingriff des Prägewerkzeuges. Bevorzugte Werte sind eine Senkung auf 30% bis 70% der ursprünglichen Breite, insbesondere zumindest 50% (Anspruch 16). Wird eine stärkere Reduzierung vorgenommen durch eine stärkere Materialverdrängung von außen zur Kerblinie hin, kann auch der Kerbliniengrund vollständig verschwinden und zu einer oben offenen Kreisform verkümmern. Die Wände werden in jedem Falle etwas steiler ausgebildet und näher zueinander verlagert, wobei die Änderung der Steigung und die Reduzierung der Breite von der Tiefe und der Breite der Prägelinien beiderseits der Kerblinie abhängig ist.

Aus der **US-A 3,968,899** (Jordan) ist es zwar bekannt, zwei benachbarte Einkerbungen mit geringerer Tiefe vorzusehen, benachbart zu einer Aufreißlinie (Kerblinie), diese Nachbarkerben sollen aber eine Entlastung der Hauptkerblinie bewirken, so daß diese nicht frühzeitig bei Druckbelastung aufbricht. Um das zu erzielen, sind die beiden in der Tiefe geringer sich erstreckenden Hilfskerblinien praktisch vollständig entlang der gesamten Hauptkerblinie **vorgesehen**, vgl. dort Spalte 3, Zeilen 5 bis 10. Es wird erreicht, ein frühzeitiges Aufbrechen zu sperren, vgl. dort Spalte 3, Zeile 32, Zeile 36, Zeile 41 sowie Spalte 6, Zeile 8. Eine vergleichbare Zweckbestimmung hat die **GB 1,164,179** (ALCOA), vgl. dort Seite 1, Zeile 19 bis 27, sowie dortige Figur 6. Auf die dort gegebene physikalische Erläuterung, die anschaulich die Funktion der drei benachbarten Kerblinien angibt, sei hier verwiesen, vgl. dort Seite 3, linke Spalte, Zeile 50 bis 59.

Die **US-A 3,406,866** (Jasper) zeigt zwar keine drei benachbarten Kerblinien, aber deren zwei, mit der dortigen Figur 3 und der zugehörigen funktionellen Erläuterung, die den oben genannten Schriften entspricht, vgl. dort Spalte 1, Zeile 39 bis 55. In keiner der genannten Schriften ist die eingangs angegebene Problemstellung angesprochen, so daß auch die von der hier patentierten Erfindung gegebene Lösung nicht nahegelegt werden kann.

Die zur Herstellung der mit einem erfindungsgemäß schmäleren Kerblinienabschnitt bewirkten Gefügeveränderung eingesetzten Werkzeuge sind wesentlich stabiler und nicht so verschleißanfällig, wie ein in seiner Eingriffshöhe (oder -tiefe) ungleichmäßiges normales Ritzmesser (auch Prägekamm).

Die Gefügeveränderung wird durch Einwirkung auf das Deckelblech von außerhalb der Kerblinie her bewirkt.

Die Einwirkung auf das Deckelblech außerhalb der Kerblinie kann von einer beliebigen Richtung her erfolgen, also von seitlich oder von unterhalb, die Wirkung wird in jedem Fall so gerichtet, daß das Deckelmaterial bzw. die Gefügestruktur unterhalb der zum Öffnen dienenden Kerblinie verdichtet wird, insbesondere bei starker Einwirkung von der Seite eine in ihren Zugspannungen entspannte Gefügestruktur erhalten wird. Eine solche spannungsneutralere Zone ist mechanisch wesentlich stabiler und erreicht bei gleichbleibender Kerblinientiefe entlang des gesamten Startabschnitts der zum Öffnen dienenden Kerblinie und auch darüber hinaus eine temporäre Öffnungsblockade oder Öffnungssperre, die das impulsartige Entweichen des Drucks, der durch Druckdifferenz gegenüber der Umgebung entsteht, auszugleichen vermag. Nach Ausgleich des Drucks kann die temporäre Sperre vom Benutzer der Grifflasche in einem weitergeführten Öffnungsvorgang überwunden werden, so daß der Aufreißbereich spurgenau an der Kerblinie freigelegt wird. Die temporäre Sperrung ist also keine dauerhafte Sperrung, wenn der Benutzer die mechanisch verfestigte Restwand kurz nach Beginn des Öffnungsvorgangs durch eine mechanisch erhöhte Kraft überwindet.

Gut vorstellbar ist die Verformung der Gefügestruktur dann, wenn zwei kurze Kerblinienstücke direkt neben der Kerblinie, die zum Öffnen dient, eingeprägt werden. Im Stand der Technik ist der Bereich der Sperre in der Regel derjenige gewesen, der weniger verfestigt war oder ein lockereres Gefüge besaß, weil hier die Restwand eine größere Stärke aufwies und dadurch der beginnende Aufreißvorgang temporär unterbrochen wurde. Gemäß der Erfindung ist dieser Bereich von der Dicke her im wesentlichen gleich, wie der vor diesem Bereich und nach diesem Bereich liegende Zug der Kerblinie. Dennoch aber kommt durch ein seitliches Hereindrücken von Material durch Einprägung von seitlichen Prägestücken eine mechanische Verfestigung zustande, die eine kontrollierte Öffnung nach impulsartigem Entweichen des Überdrucks oder impulsartigem Ausgleich des Unterdrucks erzielt (Anspruch 11).

Die Kerblinie gemäß der Erfindung kann im wesentlichen gleichförmige Tiefe besitzen (Anspruch 2). Die erwähnte Reduzierung der Zugspannungen unterhalb der Kerblinie kann von einseitig oder beidseitig der Öffnungs-Kerblinie erfolgen (Anspruch 3). Soll die temporäre Sperre mechanisch nicht zu fest sein, empfiehlt sich ein sehr kurzes Längenstück als einseitig oder beidseitig verlagerte Kerblinienstücke, die aber sehr nahe beim Startabschnitt, also lokal eng dem anfänglichen Einbrechbereich der Kerblinie benachbart angeordnet sind.

Die Tiefe der zwei kurzen Kerblinienstücke neben der Haupt-Kerblinie kann gesteuert werden. Durch die Steuerung der Tiefe kann die Materialverdichtung unter der Haupt-Kerblinie in ihrer Form und Zugspannungsentlastung gesteuert werden. Je größer die Tiefe ist, desto stärker die Zugspannungsentlastung unter dem Nutgrund der Haupt-Kerblinie und desto stärker die Aufplatzsperre beim Öffnen des begrenzten Öffnungssegmentes. Ausgehend von einer Blechstärke in der Größenordnung von 0,22 mm und 0,24 mm kann die Tiefe der zusätzlichen Präge-Linienstücke zwischen 0,17 mm und 0,08 mm liegen, also insbesondere eine größere Tiefe aufweisen, als die zum Öffnen dienende Haupt-Kerblinie (Anspruch 4).

Eine erhöhte Tiefe der seitlich verlagerten und in ihrer Länge begrenzten Quetschungen erlaubt ein stärkeres und gesteuerteres Entspannen des Gefüges unter der Öffnungs-Kerblinie (Anspruch 14). Die gesteuerte Entspannung durch die zusätzlichen Kerblinienstücke führt dazu, daß die Fließ- oder Gefügelinien unter dem Sperrabschnitt der Kerblinie steiler verlaufen, als im übrigen Bereich, was durch das Zusammenschieben des Deckelbleches in diesem Bereich erfolgt (Anspruch 6). Damit geht einher die steilere Gestaltung der Wandabschnitte der Kerblinie, die im Sperrbereich ohnehin einen geringeren Abstand voneinander aufweisen, als im zumindest angrenzenden Bereich der Kerblinie, bis hin zum gesamten übrigen Bereich der Haupt-Kerblinie (Anspruch 15, Anspruch 7, Alternative (a)).

Ein gerundetes Profil am Boden der seitlichen Quetschung (Anspruch 5) hat eine bevorzugte Wirkung auf einem größeren Tiefenbereich in Richtung einer Verdichtung der Gefügelinien oder Fließlinien auf den unter der Öffnungs-Kerblinie liegenden Sperrbereich, wobei eine Verschmälerung der Kerblinie mit näher gegenüberliegenden Wänden eintritt (Anspruch 7, Anspruch 16).

Soweit der Begriff "Kerblinie" verwendet worden ist, versteht der Fachmann darunter auch eine Präge- oder Ritzlinie oder eine mit anderen Mitteln eingebrachte Schwächungslinie, die es erlaubt, zum Öffnen ein Aufreißsegment von dem übrigen Deckelspiegel des Deckels durch Scherkräfte zu trennen; solche Begriffe wie Aufreißen oder Einreißen sollen als technisch gleichwertig angesehen werden. Eine Verzahnung ist eine Verdichtung der GefügelinienlFließlinien des Metalls.

Die Erfindung wird nachfolgend an Ausführungs**beispielen** näher erläutert.
- **Figur 1**: zeigt in der linken Hälfte "a" in Aufsicht einen Aufreißdeckel 1 und in der rechten Hälfte "b" den zugehörigen , entlang einer Kerblinie 8 aufreissbaren Bereich 4, der an einer Grifflasche 6 vollständig vom Deckelblech gelöst wird.
- **Figur 2**: zeigt in der linken Hälfte "a" in Aufsicht einen anderen Aufreißdeckel 9 aus Blech und in der rechten Hälfe "b" den durch eine Kerblinie 11 begrenzten Aufreißbereich 12, der zusammen mit einer Grifflasche 14 am Deckelblech auch nach dem Öffnen verbleibt.
- **Figur 3**: zeigt im Ausschnitt und im vergrößerten Querschnitt das Deckelblech in einem kurzen Abschnitt 7,7a der Kerblinien 11 oder 8, der zum Stoppen des anfänglichen Aufreißvorganges bestimmt ist.
- **Figur 4**: zeigt in ähnlicher Darstellung wie Figur 1b den Aufreißbereich 22 im Deckelspiegel 20 in Aufsicht, mit einer den anfänglichen Aufreißvorgang stoppenden Blockade durch kurze Prägelinien 27a,27b gemäß einem Beispiel der Erfindung.
- **Figur 5**: zeigt entsprechend der Figur 2b den Aufreißbereich des Deckels nach Figur 2a, mit dem Aufreiß-Blockiersystem gemäß einem weiteren Beispiel.
- **Figur 6**: ist ein ähnlicher Querschnitt wie Figur 3 durch einen Deckel nach Figur 4 oder 5 mit der Blechstärke d, vereinfacht dargestellt mit Körnern statt Fließ- oder Gefügelinien, die durch Verbinden der Mittelpunkte entstehen.
- **Figur 7**: ist eine ähnliche Darstellung im Schnitt, wie Figur 6 zur Erläuterung weiterer Einzelheiten.
- **Figur 8**: ist eine genauere Darstellung, ausgehend von Figur 3, bei der Gefügelinien oder "Fließlinien" des Bleches im Bereich der Kerblinie 8 dargestellt werden. Diese Kerblinie ist im Sperr- oder Blockierbereich 7 der Figur 1 geschnitten und zeigt einen trapezförmigen Kanal, der von der Oberfläche des Deckelspiegels eingeprägt ist.
- **Figur 8a**: ist eine Ausschnittvergrößerung der Figur 8 mit einem um den Faktor 2 vergrößerten Maßstab, wobei der Kerbliniengrund 8g und die beiden Wände 16 der Kerblinie deutlicher zu erkennen sind, ebenso wie der Verlauf der Fließlinien des Metalls.
- **Figur 9**: ist eine vergleichbare Darstellung, hier genauer dargestellt als in Figur 6, namentlich mit Fließlinien im kurzen Abschnitt 24 der Figur 4 ohne Darstellung der seitlichen Einprägungen Q1,Q2 bzw. 27a,27b von Figur 4.
- **Figur 9a**: ist eine Ausschnittsvergrößerung mit einem um den Faktor 2 größeren Maßstab nur im Bereich des Kerblinienabschnitts 24 zwischen den beiden Einprägungen Q1,Q2, die hier nicht dargestellt sind.

**Figur 1a** zeigt einen Aufreißdeckel 1 mit einem Falzrand 2 an einem Deckelspiegel 3. Im Deckelspiegel ist durch eine Kerblinie 8 ein aufreissbarer Bereich 4 definiert, der mit Hilfe einer ringförmigen Grifflasche 6, die an dem Aufreißbereich 4 mittels Niet 5 befestigt ist, zum Öffnen des Behälters vollständig vom Deckel gelöst werden kann. Durch Hochkippen der Grifflasche 6 gegenüber dem Deckelspiegel wird die Kerblinie im Bereich des Niets 5 anfänglich zum Aufbrechen gebracht. Durch weiteres Ziehen an der Grifflasche 6 nach oben kann dann der Öffnungsvorgang durch Weiterreißen entlang der Kerblinie 8 fortgesetzt werden, bis der Aufreißbereich 4 vollständig gelöst ist.

In **Figur 1b** ist im vergrößerten Maßstab der Aufreißbereich 4 gezeigt. Mit 5a ist die Stelle zur Befestigung der Grifflasche 6 angegeben. In deren Nähe ist auf beiden Seiten der Befestigungsstelle ein eng begrenzter Bereich 7 vorgesehen, der dazu dient, nach dem anfänglichen Einbrechen der Kerblinie den Aufreißvorgang vorläufig zu stoppen, so daß ohne Gefahr für den Benutzer ein Druckausgleich stattfinden kann, bevor durch Ziehen an der Grifflasche 6 der Öffnungsvorgang fortgesetzt wird.

**Figur 2a** zeigt die gleiche Situation bei einem Blechdeckel einer anderen Gattung. Auch hier ist in **Figur 2b** in größerem Maßstab der Aufreißbereich 12 gezeigt. Die Befestigungsstelle für die Grifflasche liegt bei 13a, also außerhalb des Aufreißbereiches. Zum Öffnen wird auch hier eine Hebel-Grifflasche 14 nach oben angehoben. Sie kippt dabei um ihre Befestigungsstelle 13 und drückt den Aufreißbereich 12 in das Innere des Behälters. Der Aufreißvorgang beginnt nahe der Befestigungsstelle 13a. In ihrer Nähe sind wiederum ähnliche Mittel 7a zum vorläufigen Stoppen des anfänglichen Aufreißvorganges angeordnet.

Die Figuren 1 und 2 zeigen übliche Deckel aus Blech mit einem "central panel" (Deckelspiegel) 10,3 und einem Falzrand 2.

**Figur 3** zeigt die übliche Art für die Ausbildung einer Blockierung 7 bzw. 7a zum temporären Stoppen des anfänglichen Aufreißvorganges. Mit 15 ist das Deckelblech im Bereich der Kerblinie 8 oder 11 gezeigt. Mit 17 ist die normale Restwanddicke d2 unter der Kerblinie angegeben. Im hervorgehobenen Bereich der Blockierung 7 bzw. 7a ist eine größere Restwanddicke d3 unter der Kerblinie vorgesehen, wie bei 18 angegeben. Das Metallgefüge 19 unterhalb der Kerblinie ist gequetscht, aber sonst nicht wesentlich verändert. Die Wände 16 der Kerblinie 8,11 (oft auch "Ritzlinie" oder "score line" genannt) verlaufen geneigt, als Folge der Einprägung mit einem Prägestempel oder Ritzamboss. Das schematisch an Figur 3 gezeigte Bild lässt sich anhand eines realen Schnitts durch einen Metalldeckel mit entsprechender Vergrößerung verdeutlichen, wie **Figur 8 und Figur 8a** zeigen. Hier ist die trapezförmige Kerblinie im Abschnitt 7,7a von Figuren 1,2 gezeigt, wobei die dargestellte Restwanddicke größer ist, als die in den Figuren 8,8a nicht sichtbare übrige Restwanddicke, die bei der tiefer eingeprägten übrigen Kerblinie 8 reduziert ist.

Ersichtlich an Figur 8 ist eine herausgezeichnete Fließlinie 19x im Metallgefüge 19 unterhalb der Kerblinie. Ebenfalls ersichtlich ist die Auswirkung der Prägung in einem Bereich 19e weiter unterhalb der Kerblinie, die das Abbild der Kerblinie geschwächt wiedergibt. Die untere Oberfläche des Blechdeckels ist flach und im Bereich 7 gegenüber der übrigen unteren Oberfläche nicht verändert. Die schräg aufwärts verlaufenden Seitenwände 16 gehen direkt in den Übergangsstellen 16a,16b in die Oberfläche des Deckelspiegels über. Aufgrund der Einprägung sind die direkten Übergänge sogar etwas abgesenkt gegenüber einer gedachten flachen Ebene auf dem Deckelspiegel. Besonders in der Vergrößerung der Figur 8a ist dieser direkte Übergang 16a,16b in den oberen Randbereichen der Kerblinie 8 deutlich zu erkennen, wobei der Nutgrund 8g der Nut 8 demjenigen von Figur 8 entspricht. Der Nutgrund 8g ist schmäler, als die Breite b1 der Kerblinie zwischen den Übergangsbereichen 16a,16b, die mit b1 in Figur 8 bezeichnet ist.

In den **Figuren 4 bis 7** ist bei gleichen Deckelarten wie in den Figuren 1 und 2 das Stoppen des anfänglichen Einbrechvorganges anders verursacht. Die Lage der Blockierungen in Bezug auf die Befestigungsstellen 5a,5,13a,13 der Grifflaschen 14,6 ist im wesentlichen die gleiche wie bei den Figuren 1 und 2.

**Figur 4** zeigt in größerem Maßstab einen Aufreißbereich 22, wie er dem Aufreißsegment 4 nach Figur 1 entspricht. Der Aufreißbereich 22 wird von einer durchgehenden Kerblinie 21 begrenzt. In der Nähe des schmäleren Endes des hier als tropfenförmiges Segment ausgebildeten Aufreißbereiches ist die Befestigungsstelle 23 für eine (hebelförmige oder zugringartige) Grifflasche vorgesehen. Dies ist der "Startbereich" S des Öffnungsvorganges, der sich durch Auftrennen der Kerblinie entlang des Weges K fortsetzt. In einem geringen Abstand A von diesem Startbereich S sind beiderseits einer Mittellinie M des Aufreißbereiches begrenzte Bereiche 24 vorgesehen, die zum vorläufigen Stoppen des Aufreißvorganges dienen. Der mittlere Abstand 26 dieser Bereiche von der Befestigungsstelle 23 ist mit A angegeben. Er kann in einem konkreten Ausführungsbeispiel bei etwa 1,5 bis 3,5 mm liegen, ist also etwas weiter von der Stelle 23 entfernt, als die Blockierungen 7,7a von Figuren 1,2.

Die Kerblinie 21 ist durchgehend gleichbleibend tief mit einem einheitlichen Kerbwerkzeug ausgeführt. Sie weist auch im Bereich 24 die gleiche Restwanddicke d2 auf, wie in den angrenzenden, insbesondere auch dem gesamten übrigen Kerblinienbereich.

Wie aus **Figur 6** hervorgeht, ist im Bereich 24 das Deckelblech 35 im Metallgefüge 38 unterhalb der Kerblinie 21 wesentlich verändert, und zwar so, daß in diesem Bereich eine gegenüber dem Metallgefüge in den angrenzenden Restwand-Bereichen eine von Zugspannungen befreite Gefügestruktur vorliegt. Dieses dichtere metallische Gefüge bietet beim anfänglichen Öffnen auch bei hohen auszugleichenden Druckunterschieden eine ausreichende Stoppwirkung für den Aufreißvorgang, so daß eine Veränderung der Kerblinientiefe k2 nicht benötigt wird.

Das dichtere Gefüge wird nicht durch eine veränderte Wirkung des Kerbwerkzeuges erreicht, sondern dadurch, daß das Metallgefüge in seinen Fließ- oder Gefügelinien durch eine in der Länge begrenzte Quetschung oder Stauchung 27a,27b bzw. Q1,Q2 von einer oder von beiden Seiten der Kerblinie 21 her wesentlich verändert wird.

Es hat sich gezeigt, daß auch eine einseitige Quetschung bereits zu einer ausreichenden Entspannung des Metallgefüges 38 führt. Bevorzugt wird jedoch eine beidseitige Quetschung, wie sie in den Figuren 4 bis 7 dargestellt ist. Dazu wird in einem etwa oder zumindest der Kerblinienbreite entsprechenden Abstand 28 von der Mitte der Kerblinie und parallel zu dem begrenzten Abschnitt 24 der Kerblinie eine Sicke oder ein Kerbstück 27a,27b linienförmig eingeprägt. Der Mittenabstand der zum Aufreißen dienenden Kerblinie und der Quetschsicke oder -kerbe kann bei einem konkreten Ausführungsbeispiel etwa 0,5 bis 1 mm betragen. Die bevorzugte Länge L der Kerbstücke 27a,27b im begrenzten Bereich 24 kann zwischen etwa 1,5 und 6 mm liegen. Durch die kurze Kerbe(n) neben der eigentlichen Kerblinie wird das Metallgefüge im Bereich der Restwand(dicke) der zum Öffnen dienenden Kerblinie auf einer etwa gleich großen Länge mechanisch umgeformt. In der Restwanddicke der angrenzenden oder weiter ab liegenden Kerbliniensegmente keine Umformung des Metallgefüges ein.

Die Kerbstücke 27a,27b können gleichzeitig mit dem Erzeugen der Kerblinie eingebracht werden. Sie können aber auch nachträglich in einem gesonderten Schritt eingeprägt werden. Im letzteren Fall verändert sich die Flankenneigung der Öffnungs-Kerblinie im Abschnitt 24, wie dies durch die ausgezogene Flanke 37 im Vergleich zu der gestrichelten Flanke 36 in Figur 6 dargestellt ist.

Bevorzugt reichen die Kerbstücke Q1,Q2 etwas tiefer als die zum Öffnen dienende Kerblinie 21, wie aus **Figur 7** ersichtlich ist. Dabei kann es sinnvoll sein, die Bodenkontur 39 der Kerbstücke zu runden, im Gegensatz zu einer trapezförmigen Querschnittsgestalt der Kerblinie. Die Restwand 42 mit einer Dicke d2 unter der Kerblinie im Abschnitt 24 ist somit etwas größer als die Dicke d1 der Restwand 41 unter den Stücken Q1,Q2. Der Flankenwinkel 40 der zusätzlichen Kerbstücke sollte etwa 5° ≤ α ≤ 15° betragen.

Die schematisch an der Figur 6 erläuterte Gestaltung der Kerblinie im begrenzten Abschnitt 24 wird deutlicher aus den realen Schnittbildern der **Figuren 9,9a**, die einen Schnitt und eine Vergrößerung zum dort dargestellten Maßstab an der Stelle 24 sind, wobei die seitlichen Kerbstücke 27a,27b bzw. Q1,Q2 in den Schliffbildern nicht erkennbar sind, weil sie außerhalb des Bildbereiches liegen.

Auszugehen ist im Bereich 24, der sich senkrecht zur Papierebene erstreckt, von einer Kerbliniengestaltung 8 mit einer Breite b1, wie er in Figur 8 dargestellt ist, nur etwas tiefer hinsichtlich des Nutgrundes 8g, entsprechend der normalen Kerblinientiefe, die einen Restboden der Höhe d2 gemäß Figur 3 belässt. Nach Einwirkung von seitlich beabstandeten Kerblinienstücken Q1,Q2, wie sie von Prägewerkzeugen durchgeführt werden können, stellt sich die Kerblinie im Abschnitt 24 gemäß Figur 4 so dar, wie in **Figur 9** gezeigt. Das Gefüge ist wesentlich verändert, auch die Form der Kerblinie ist in diesem speziellen Beispiel stark gegenüber der trapezförmigen Form geändert. Die Formänderung hängt dabei davon ab, welche Tiefe, Breite und welchen Abstand die Kerblinienstücke Q1,Q2 von der Mitte der Kerblinie 8 im Abschnitt 24 besitzen.

Ersichtlich ist an Figur 9 zusammen mit der Detaildarstellung der **Figur 9a**, daß der Boden des Deckels in den Übergangsabschnitten 38a und 38b ausgebaucht 38c wird, also Material von außen unter die Kerblinie 8 in der nicht modifizierten und unter die Kerblinie 21 in der modifizierten Gestalt gedrückt wird. Dadurch verändern sich die Gefügelinien, sie werden dichter und der Bereich 38e unterhalb der Kerblinie wird stärker nach unten hinsichtlich der Fließlinien verformt, entsprechend der Ausbauchung 38c mit erstem Übergangsabschnitt 38a und zweitem Übergangsabschnitt 38b zur übrigen Unterseite des Deckels.

Die Fließlinien 38y und 38x, die im Bereich 38 unter der Kerblinie speziell herausgezeichnet sind, verlaufen unter der Kerblinie 21 steiler, als noch in Figur 8, in der eine Fließlinie 19x mit einer geringen Steigung im dortigen Bereich 19 unter der dortigen Kerblinie 8 herausgezeichnet ist. Dieser Zustand 19x wird auch im Bereich der Kerblinie außerhalb des kurzen Abschnitts 24 bei der neuen Gestaltung der Kerblinie 21 von Figur 9 beibehalten, so daß die Fließlinien sich von einer flachen Steigung im übrigen Bereich zu einer steileren Neigung 38x,38y im Sperr- bzw. Blockierabschnitt hin verändern.

Aufgrund der gegebenen Geometrie von Prägestücken Q1,Q2 in Figur 9 ist die ursprüngliche Breite b1 der Kerblinie so stark reduziert worden, daß der Kerbliniengrund 8g von Figur 8a zu einer kreisförmigen Gestaltung 48 in Figur 9 bzw. 9a hin verformt wird, bei steiler werdenden Wänden 49a,49b, entlang der geneigten Ebene 37. Andere Tiefen und andere Abstände von Kerbstücken Q1, Q2 verursachen eine nicht so starke Veränderung des Kerbliniengrundes, so daß das dargestellte Beispiel von Figur 9 ein übersteigertes Beispiel ist.

Ersichtlich ist besonders an der Vergrößerung in der Figur 9a die Erhöhung im Übergangsbereich 37a,37b von den schräg verlaufenden Wänden 49a,49b des Abschnittes 24 zum übrigen Deckelspiegel 20 bzw. 30 der Figuren 4 und 5. Diese Übergänge verlaufen stetig zwischen der Wand und dem übrigen Deckelspiegel, haben aber eine Erhöhung gegenüber der Ebene, so daß hieran die speziell verformten Fließlinien im Innern auch von außen sichtbar werden.

Die Ausführung bei einer anderen Form eines Aufreißbereichs 33 gemäß **Figur 5** ist entsprechend. Hier ist in dem Deckelspiegel 30 durch eine Kerblinie 31 ein am Deckel verbleibendes Aufreißsegment 33 begrenzt, das mit Hilfe einer nicht dargestellten Grifflasche, die bei 32 befestigt ist, geöffnet wird. Im vorbestimmten Abstand von der Befestigungsstelle sind die seitlich neben die Kerblinie verlegten Prägungen Q1,Q2 zum Stoppen des Öffnungsvorganges angeordnet, die den Kerbstücken 27a,27b entsprechen.

Form, Größe und Lage der Kerbstücke 27a,27b,Q1,Q2, sowie die Restwanddicke d1 unter diesen Stücken bestimmen die Stärke der Entspannung des Gefüges und damit das Ausmaß der Blockadewirkung nach anfänglichem Öffnen. Sie ist einstellbar durch Veränderungen von Kerben außerhalb (eigentlich neben) der Öffnungs-Kerblinie.

## Patentansprüche

1. **Deckel aus Metallblech** (1;9) für im verschlossenen Zustand unter einem erhöhten Druck gegenüber dem Umgebungsdruck stehende Behälter, wie Getränkedosen, welcher Deckel einen im wesentlichen flach ausgebildeten Spiegel (3,10,20,30), einen demgegenüber kleineren ausbrechbaren Bereich (4;11;33;22) im Deckelspiegel, bestimmt durch eine Kerblinie (8;11;21;31), und eine zum Öffnen des kleinen Bereiches dienende Grifflasche (6;14) aufweist, die am Deckelspiegel angebracht ist;
***dadurch gekennzeichnet, daß***
**nach** einem Startabschnitt (S) der Kerblinie (21;31) ein in seiner Länge begrenztes Stück (24,25,L) vorgesehen ist, in dem das Metallgefüge (38) oder die Gefügelinien (38x,38y) des Blechs unterhalb der Kerblinie gegenüber einem Metallgefüge (19) unterhalb zumindest der an das Stück (L) angrenzenden, insbesondere der übrigen Kerblinie (21;31) wesentlich dichter sind, um einen schwierig zu kontrollierenden Öffnungsvorgang nach anfänglichem Aufbrechen der Kerblinie (21;31) temporär zu sperren.

2. Deckel nach Anspruch 1, **dadurch gekennzeichnet, daß** eine Restwanddicke (42,d2) im begrenzten Abschnitt (24,25) unter der Kerblinie im wesentlichen der Restwanddicke zumindest in den angrenzenden Abschnitten der Kerblinie (21;31) entspricht.

3. Deckel nach Anspruch 1 oder 2, **dadurch gekennzeichnet, daß** im Deckelspiegel (20;30) in einem (geringen) Abstand (28) von der Kerblinie (21;31) ein sich über den längenbegrenzten Abschnitt erstreckendes Linienstück (27a,27b;Q1,Q2) - einseitig oder beidseitig - eingearbeitet, insbesondere eingeprägt ist.

4. Deckel nach Anspruch 1, wobei eine im seitlichen Abstand (28) von der Kerblinie im begrenzten Bereich vorgesehene längenbegrenzte Prägelinie (27a,27b) eine größere Tiefe (d-d1) als die zum Öffnen dienende Kerblinie (21;31) aufweist.

5. Deckel nach einem der vorigen Ansprüche, wobei - im Querschnitt gesehen-zumindest ein längenbegrenztes Linienstück (27a,27b) an seinem Boden ein gerundetes Bodenprofil (39) aufweist, das im Abstand (28) von dem als Sperroder Blockierbereich vorgesehenen Kerblinienabschnitt (24) angeordnet ist.

6. Deckel nach Anspruch 1, bei dem ein Bereich des Gefüges (38) unter der Kerblinie (21,31) im in seiner Länge begrenzten Abschnitt (24) Fließ- oder Gefügelinien (38x,38y) aufweist, die steiler verlaufen, als die Fließ- oder Gefügelinien (19x) in den beiden Abschnitten der Kerblinie, die zu beiden Seiten an den begrenzten Abschnitt (24) angrenzen.

7. **Deckel aus Metallblech** für im verschlossenen Zustand unter einem erhöhten Druck gegenüber dem Umgebungsdruck stehende Behälter, wie Getränkedosen, welcher Deckel einen im wesentlichen flach ausgebildeten Spiegel (3,10,20,30), einen demgegenüber kleineren ausbrechbaren Bereich (4;11;33;22) im Deckelspiegel, bestimmt durch eine Kerblinie (8;11;21;31), und eine zum Öffnen des kleinen Bereiches dienende Grifflasche (6;14) aufweist, die am Deckelspiegel angebracht ist, und bei welchem Deckel die Kerblinie (8;11,21,31) als Schwächungslinie zwei Seitenwände (49a,49b;16) und einen Liniengrund (8g,48) aufweist; ***dadurch gekennzeichnet, daß***
(a) zumindest eine der Seitenwände (49a,49b) in einem kurzen Abschnitt (24) der Schwächungslinie steiler als in den beiden angrenzenden Abschnitten der Schwächungslinie verläuft, und die Seitenwände im kurzen Abschnitt einen Abstand voneinander aufweisen, wobei
(i) der Liniengrund einen gerundeten Profilquerschnitt aufweist, oder
(ii) der Abstand kleiner als in den angrenzenden Abschnitten ist, oder
(iii) der Liniengrund (8g) im Querschnitt eine im wesentlichen kreisförmige Gestalt aufweist, mit einer Engstelle im Übergang zu den Seitenwänden;
oder
(b) zumindest eine der Seitenwände (49a;49b) in einem kurzen Abschnitt (24) über eine Erhebung (37a,37b) in den Deckelspiegel überleitet, und außerhalb des kurzen Abschnitts (24) ohne eine solche Erhebung direkt (16a,16b) in den Deckelspiegel (20,30) überleitet.

8. **Verfahren** zum Herstellen eines Deckels mit einem Deckelspiegel (20,30) nach Anspruch 1, **dadurch gekennzeichnet, daß** in einem ersten Arbeitsvorgang eine Öffnungs-Kerblinie (21,31) zur Festlegung eines Öffnungssegments (22,33) in den Deckelspiegel des Deckels (1,9) eingeprägt wird und in einem in seiner Länge begrenzten (kurzen) Abschnitt (24,L) der zum Öffnen des Deckels dienenden Kerblinie (21,31) ein Metallgefüge (38) einer unter der Öffnungs-Kerblinie verbleibenden Restwand (42) gegenüber einem Gefüge (19) der Metallbereiche unter den angrenzenden Abschnitten der Kerblinie (21,31) verdichtet wird.

9. **Verfahren** zum Herstellen einer aufplatzgesicherten Kerblinie in einem Deckel, **dadurch gekennzeichnet, daß** entlang eines begrenzten Abschnittes (24,25) einer zum Öffnen eingeprägten Kerblinie (21,31) das Metallblech von zumindest einer Seite der Kerblinie her strichförmig gequetscht, geprägt oder gestaucht wird (27a,27b,Q1,Q2), zur Verdichtung des Gefüges unter der Kerblinie oder zur Schaffung eines im begrenzten Abschnitt (24) von Zugspannungen entlasteten Sperr- oder Blockierabschnitts.

10. Verfahren nach Anspruch 8, wobei das Metallgefüge (38), insbesondere Fließlinien (38x,38y) im Gefüge der Restwand (42) unter der zum Öffnen dienenden Kerblinie (21,31) durch eine dem ersten Arbeitsvorgang entsprechende aber viel kürzere einseitige oder beidseitige Quetschung des Deckelbleches im begrenzten Abschnitt (24) der Kerblinie und in (geringem) Abstand (28) von diesem verdichtet und von inneren Spannungen befreit wird.

11. Verfahren nach Anspruch 8, **dadurch gekennzeichnet, daß** zumindest eine zusätzliche kerbartige Verformung (27a,27b,Q1,Q2) nach dem Einprägen der zum Öffnen dienenden Kerblinie (21,31) in einem zweiten Arbeitsgang eingeprägt wird.

12. Verfahren nach einem der Ansprüche 9 bis 11, **dadurch gekennzeichnet, daß** die zumindest eine - zur Veränderung des Metallgefüges (38) unter der zum Öffnen dienenden Kerblinie führende - zusätzliche Quetschung (Q1,Q2) bis zu einer die erste Tiefe der Öffnungs-Kerblinie (21,31) übersteigenden zweiten Tiefe (d-d1) eingebracht wird.

13. Verfahren nach Anspruch 10, bei dem die Verdichtung zu einer spannungsneutralen Zone führt, die unter der Kerblinie (21,31) eine höhere Scherfestigkeit besitzt, als die Abschnitte der Kerblinie beiderseits der Zone (24); in Kerblinienrichtung betrachtet.

14. **Deckel** aus Metall mit einem Öffnungssystem (22,33,6,14) für im verschlossenen Zustand unter Über- oder Unterdruck stehende Behälter, wie Getränkedosen oder dergleichen, mit einer einen aufbrechbaren Bereich (22,23) des Deckels bestimmenden Kerblinie (21,31) und einer zum Öffnen dienenden hebelartigen Lasche (6;14) oder dergleichen, die am Deckel angeordnet ist, wobei ein Mittel (7;10,7a) vorgesehen ist, um beim anfänglichen Öffnen einen schwierig zu kontrollierenden Verlauf des Öffnungsvorganges zu steuern;
**dadurch gekennzeichnet,**
**daß** dieses Mittel ein von einem ersten Metallgefüge (19) im Bereich einer Restwand (d2) unterhalb der Kerblinie (8;11) abweichendes zweites Metallgefüge (38; 38x,38y) unter einem kurzen Abschnitt (24,25) der Kerblinie (21,31) ist, wo eine innere Spannung des Metalls zumindest schwächer als unterhalb der übrigen Abschnitte der Kerblinie (21,31) ist.

15. Deckel nach Anspruch 14, wobei die Kerblinie im kurzen Abschnitt (24) schmäler ist (b2) als in den angrenzenden Abschnitten mit ihrer dortigen Breite (b1).

16. Deckel nach Anspruch 15, bei welchem eine Breite (b2) der Kerblinie (21,31) im kurzen Abschnitt (24) im wesentlichen 30% bis 70%, insbesondere weniger als 50% der Breite (b1) der Kerblinie in zumindest den angrenzenden Abschnitten beträgt

## Claims

1. Lid made from metal sheet (1; 9) for containers under an increased pressure with respect to the ambient pressure in the closed state, such as drinks cans, which lid has an essentially flatly designed surface (3, 10, 20, 30), a region (4; 11; 33; 22) in the lid surface which can be ruptured and which is smaller compared to the surface, defined by a notch line (8; 11; 21; 31), and a gripping flap (6; 14) serving to open the small region and which is attached to the lid surface;
**characterised in that** after a start section (S) of the notch line (21; 31) a piece (24, 25, L) of certain length is provided, in which the metal grain (38) or the grain lines (38x, 38y) of the sheet below the notch line are considerably closer compared to a metal grain (19) below at least the notch line adjacent the piece (L), in particular the remaining notch line (21; 31), in order to temporarily block an opening step which is difficult to control after initial rupturing of the notch line (21; 31).

2. Lid according to claim 1, **characterised in that** a residual wall thickness (42, d2) in the defined section (24, 25) below the notch line corresponds essentially to the residual wall thickness at least in the adjacent sections of the notch line (21; 31).

3. Lid according to claim 1 or 2, **characterised in that** a linear piece (27a, 27b; Q1, Q2) extending over the length-defined section is incorporated, in particular embossed - on one side or on both sides - in the lid surface (20, 30) at a (slight) distance (28) from the notch line (21; 31).

4. Lid according to claim 1, wherein a length-defined embossing line (27a, 27b) provided at a lateral distance (28) from the notch line in the defined region has a greater depth (d-d1) than the notch line (21; 31) serving for opening.

5. Lid according to one of the previous claims, wherein - seen in cross-section-at least one length-defined linear piece (27a, 27b) has at its base a rounded base profile (39), which is arranged at a distance (28) from the notch line section (24) provided as barrier or blocking region.

6. Lid according to claim 1, in which a region of the grain (38) below the notch line (21, 31) in the section (24) of certain length has flow or grain lines (38x, 38y), which run more steeply than the flow or grain lines (19x) in the two sections of the notch line, which are adjacent the defined section (24) on both sides.

7. Lid made from metal sheet for containers under an increased pressure with respect to the ambient pressure in the closed state, such as drinks cans, which lid has an essentially flatly designed surface (3, 10, 20, 30), a region (4; 11; 33; 22) in the lid surface which can be ruptured and is smaller compared to the surface, defined by a notch line (8; 11; 21; 31), and a gripping flap (6; 14) serving to open the small region and which is attached to the lid surface, and in which lid the notch line (8; 11, 21, 31) has as weakening line, two side walls (49a, 49b; 16) and a linear base (8g, 48); **characterised in that**
(a) at least one of the side walls (49a, 49b) in a short section (24) of the weakening line runs more steeply than in the two adjacent sections of the weakening line, and the side walls in the short section have a distance from one another, wherein
(i) the linear base has a rounded profile cross-section, or
(ii) the distance is shorter than in the adjacent sections, or
(iii) the linear base (8g) has in cross-section an essentially circular shape, with a narrow point in the transition to the side walls;
or
(b) at least one of the side walls (49a; 49b) in a short section (24) leads into the lid surface via a projection (37a, 37b), and outside the short section (24) without such a projection leads directly (16a, 16b) into the lid surface (20, 30).

8. Process for producing a lid having a lid surface (20, 30) according to claim 1, **characterised in that** in a first working step, an opening notch line (21, 31) for determining an opening segment (22, 23) is embossed in the lid surface of the lid (1, 9) and a metal grain (38) of a residual wall (42) remaining below the opening notch line is compressed with respect to a grain (19) of the metal regions below the adjacent sections of the notch line (21, 31) in a (short) section (24, L) of certain length of the notch line (21, 31) serving for opening the lid.

9. Process for producing a rupture-secured notch line in a lid, **characterised in that** the metal sheet is squeezed, embossed or buckled (27a, 27b, Q1, Q2) in lines from at least one side of the notch line along a defined section (24, 25) of a notch line (21, 31) embossed for opening, to compress the grain below the notch line or to provide a barrier or blocking section which is relieved of tensile stresses in the defined section (24).

10. Process according to claim 8, wherein the metal grain (38), in particular flow lines (38x, 38y) in the grain of the residual wall (42) below the notch line (21, 31) serving for opening, is compressed by squeezing of the lid sheet corresponding to the first working step, but much shorter squeezing of the lid sheet on one side or on both sides in the defined section (24) of the notch line and at (slight) distance (28) from the latter and is freed of internal stresses.

11. Process according to claim 8, **characterised in that** at least one additional notch-like deformation (27a, 27b, Q1, Q2) is embossed in a second working step after embossing the notch line (21, 31) serving for opening.

12. Process according to one of claims 9 to 11, **characterised in that** the at least one additional squeezing (Q1, Q2) - leading to the change in the metal grain (38) below the notch line serving for opening - is introduced up to a second depth (d-d1) exceeding the first depth of the opening notch line (21, 31).

13. Process according to claim 10, in which compressing leads to a tension-neutral zone, which has a higher shearing strength below the notch line (21, 31) than the sections of the notch line on both sides of the zone (24); considered in notch-line direction.

14. Lid made from metal with an opening system (22, 33, 6, 14) for containers under excess or negative pressure in the closed state, such as drinks cans or the like, with a notch line (21, 31) determining a region (22, 23) of the lid which can be ruptured and a lever-like flap (6; 14) or the like serving for opening, which is arranged on the lid, wherein a means (7; 10, 7a) is provided in order to control a course of the opening step which is difficult to control during initial opening;
**characterised in that** this means is a second metal grain (38; 38x, 38y) below a short section (24, 25) of the notch line (21, 31), where an inner tension of the metal is at least weaker than below the remaining sections of the notch line (21, 31), and which deviates from the first metal grain (19) in the region of a residual wall (d2) below the notch line (8; 11).

15. Lid according to claim 14, wherein the notch line in the short section (24) is narrower (b2) than in the adjacent sections with their width (b1) there.

16. Lid according to claim 15, in which a width (b2) of the notch line (21, 31) in the short section (24) is essentially 30% to 70%, in particular less than 50%, of the width (b1) of the notch line in at least the adjacent sections.

## Revendications

1. Couvercle en tôle métallique (1; 9) pour récipients se trouvant, à l'état fermé, sous pression élevée par rapport à la pression ambiante, notamment pour boîtes de boisson, ledit couvercle présentant un panneau (3, 10, 20, 30) conformé sensiblement à plat, une zone enfonçable (4; 11; 33; 22) du panneau formant couvercle plus petite par rapport au panneau, déterminée par une ligne entaillée (8; 11; 21; 31) et une patte de préhension (6; 14) servant à l'ouverture de la petite zone, qui est appliquée sur le panneau formant couvercle;
**caractérisé en ce que**
après une section d'amorce (S) de la ligne entaillée (21; 31), il est prévu une pièce (24, 25, L) de longueur limitée, dans laquelle la structure métallique (38) ou les lignes structurelles (38x, 38y) de la tôle sont sensiblement plus denses en dessous de la ligne entaillée par rapport à une structure métallique (19) située en dessous d'au moins la ligne entaillée adjacente à la pièce (L), en particulier du restant de la ligne entaillée (21; 31) pour bloquer momentanément une opération d'ouverture difficile à contrôler après enfoncement initial de la ligne entaillée (21; 31).

2. Couvercle selon la revendication 1, **caractérisé en ce qu'**une épaisseur de paroi résiduelle (42, d2) dans la section limitée (24, 25) en dessous de la ligne entaillée correspond sensiblement à l'épaisseur de paroi résiduelle au moins dans les sections adjacentes de la ligne entaillée (21; 31).

3. Couvercle selon la revendication 1 ou 2, **caractérisé en ce que**, dans le panneau formant couvercle (20; 30), à (faible) distance (28) de la ligne entaillée (21; 31), est renfoncée, en particulier estampée - sur l'une ou les deux faces - une pièce linéaire (27a, 27b; Q1, Q2) s'étendant sur la section de longueur limitée.

4. Couvercle selon la revendication 1, dans lequel une ligne d'estampage (27a, 27b) de longueur limitée ménagée à distance latérale (28) de la ligne entaillée dans la zone limitée présente une plus grande profondeur (d-d1) que la ligne entaillée (21; 31) servant à l'ouverture.

5. Couvercle selon l'une quelconque des revendications précédentes, dans lequel - en vue en coupe transversale - au moins une pièce linéaire de longueur limitée (27a, 27b) présente, sur sa partie inférieure, un profil de fond arrondi (39), qui est ménagé à distance (28) de la section de ligne entaillée (24) prévue comme zone bloquante.

6. Couvercle selon la revendication 1, dans lequel une zone de la structure (38) présente, en dessous de la ligne entaillée (21, 31), dans la section (24) de longueur limitée, des lignes d'écoulement ou lignes structurelles (19x) qui s'étendent de manière plus raide que les lignes d'écoulement ou lignes structurelles des deux sections de la ligne entaillée, qui délimitent la section limitée (24) sur les deux côtés.

7. Couvercle en tôle métallique pour récipients se trouvant, à l'état fermé, sous pression élevée par rapport à la pression ambiante, notamment pour boîtes de boisson, ledit couvercle présentant un panneau (3, 10, 20, 30) conformé sensiblement à plat, une zone enfonçable (4; 11; 33; 22) du panneau formant couvercle plus petite par rapport à celui-ci, déterminée par une ligne entaillée (8; 11; 21; 31) et une patte de préhension (6; 14) servant à l'ouverture de la petite zone, qui est montée sur le panneau formant couvercle et dans lequel couvercle, la ligne entaillée (8; 11; 21; 31) présente comme ligne d'affaiblissement deux parois latérales (49a, 49b; 16) et une base linéaire (8g, 48); **caractérisé en ce que** :
a) au moins l'une des parois latérales (49a, 49b) d'une section courte (24) de la ligne d'affaiblissement s'étend de manière plus raide que dans les deux sections limitrophes de la ligne d'affaiblissement, et les parois latérales de la courte section présentent une distance mutuelle, où :
i. la base linéaire présente une section transversale à profil arrondi, ou
ii. la distance est plus petite que dans les sections adjacentes, ou
iii. la base linéaire (8g) présente, en coupe transversale, une forme sensiblement circulaire, avec un point d'étranglement dans la transition avec les parois latérales;
ou
b) au moins l'une des parois latérales (49a; 49b) d'une section courte (24) se fond, via une élévation (37a, 37b), dans le panneau formant couvercle et, en dehors de la section courte (24), se fond sans élévation de ce type directement (16a, 16b) dans le panneau formant couvercle (20, 30).

8. Procédé de fabrication d'un couvercle avec un panneau formant couvercle (20, 30) selon la revendication 1, **caractérisé en ce que**, dans une première étape de travail, une ligne entaillée d'ouverture (21, 31) est estampée pour fixer un segment d'ouverture (22, 33) dans le panneau du couvercle (1, 9) et, dans une section (24, L) de longueur limitée (courte) de la ligne entaillée (21, 31) servant à l'ouverture du couvercle, une structure métallique (38) d'une paroi résiduelle (42) restant en dessous de la ligne entaillée d'ouverture est densifiée par rapport à une structure (19) des zones métalliques situées en dessous des sections adjacentes de la ligne entaillée (21, 31).

9. Procédé de fabrication d'une ligne entaillée anti-éclatement dans un couvercle, **caractérisé en ce que**, le long d'une section limitée (24, 25) d'une ligne entaillée (21, 31) estampée pour l'ouverture, la tôle métallique est écrasée, estampée ou refoulée en forme d'entonnoir sur au moins un côté de la ligne entaillée (27a, 27b, Q1, Q2) pour densifier la structure en dessous de la ligne entaillée ou obtenir une section bloquante déchargée des tensions de traction dans la section limitée (24).

10. Procédé selon la revendication 8, dans lequel la structure métallique (38), en particulier les lignes d'écoulement (38x, 38y) de la structure de la paroi résiduelle (42), en dessous de la ligne entaillée (21, 31) servant à l'ouverture, est densifiée par un écrasement de la tôle du couvercle, sur l'un ou les deux côtés, correspondant à la première opération de travail, mais plus court, dans la section limitée (24) de la ligne entaillée et à (faible) distance (28) de celle-ci et est débarrassée de tensions internes.

11. Procédé selon la revendication 8, **caractérisé en ce qu'**au moins une déformation supplémentaire en forme d'entaille (27a, 27b, Q1, Q2) est estampée dans une seconde opération de travail après l'estampage de la ligne entaillée (21, 31) servant à l'ouverture.

12. Procédé selon l'une quelconque des revendications 9 à 11, **caractérisé en ce que** le au moins un écrasement supplémentaire (Q1, Q2) - menant à la modification de la structure métallique (38) en dessous de la ligne entaillée servant à l'ouverture est effectué jusqu'à une seconde profondeur (d-d1) dépassant la première profondeur de la ligne entaillée d'ouverture (21, 31).

13. Procédé selon la revendication 10, dans lequel la densification mène à une zone neutre au plan des tensions, qui possède, en dessous de la ligne entaillée (21, 31), une résistance au cisaillement plus élevée que les sections de la ligne entaillée des deux côtés de la zone (24), en observant dans la direction de la ligne entaillée.

14. Couvercle en métal comprenant un système d'ouverture (22, 33, 6, 14) pour des récipients se trouvant, à l'état fermé, sous surpression ou dépression, notamment pour boîtes de boisson ou analogues, une ligne entaillée (21, 31) déterminant une zone enfonçable (22, 23) du couvercle et une patte en forme de levier (6; 14) servant à l'ouverture ou analogue, qui est agencée sur le couvercle, dans lequel il est prévu un moyen (7; 10, 7a) pour commander, lors de l'ouverture initiale, un déroulement de l'opération d'ouverture difficile à contrôler;
**caractérisé en ce que**
ce moyen est une seconde structure métallique (38; 38x; 38y) s'écartant d'une première structure métallique (19) dans la zone d'une paroi résiduelle (d2) en dessous de la ligne entaillée (8; 11) en dessous d'une section courte (24, 25) de la ligne entaillée (21, 31), où une tension interne du métal est au moins plus faible qu'en dessous des sections restantes de la ligne entaillée (21, 31).

15. Couvercle selon la revendication 14, dans lequel la ligne entaillée est plus étroite (b2) dans la section courte (24) que dans les sections adjacentes avec leur largeur associée (b1).

16. Couvercle selon la revendication 15, dans lequel une largeur (b2) de la ligne entaillée (21, 31) atteint, dans la section courte (24), sensiblement 30% à 70%, en particulier moins de 50%, de la largeur (b1) de la ligne entaillée dans au moins les sections adjacentes.
